# EUROPÄISCHE PATENTSCHRIFT

(11) **EP 3 209 961 B1**
(45) Veröffentlichungstag und Bekanntmachung des Hinweises auf die Patenterteilung: **10.04.2019**
(21) Anmeldenummer: 15819784.8
(22) Anmeldetag: 21.10.2015
(51) Int. Cl.: F26B 25/10, F26B 25/12

(54) **TROCKNER FÜR TECHNISCHE GEGENSTÄNDE, INSBESONDERE FÜR LACKIERTE KRAFTFAHRZEUGKAROSSERIEN**
DRIER FOR INDUSTRIAL ARTICLES, IN PARTICULAR FOR PAINTED MOTOR VEHICLE BODIES
SÉCHOIR POUR OBJETS TECHNIQUES, EN PARTICULIER POUR CARROSSERIES MISES EN PEINTURE DE VÉHICULES À MOTEUR

(30) Priorität: 22.10.2014 DE 102014015705
(43) Veröffentlichungstag der Anmeldung: 30.08.2017
(73) Patentinhaber: Wenker GmbH & Co. Kg, 48683 Ahaus (DE)
(72) Erfinder: LEERS, Franz, 48683 Ahaus (DE); BIELER, Achim, 48599 Gronau-Eppe (DE)
(74) Vertreter: Jabbusch, Matthias
(86) Internationale Anmeldenummer: PCT/DE2015/000520
(87) Internationale Veröffentlichungsnummer: WO 2016/062300

(56) Entgegenhaltungen:
- WO-A1-02/23108
- DE-A1- 4 019 741
- DE-C1- 19 907 695
- US-A- 4 502 410
- US-A- 5 868 562

## Beschreibung

Die Erfindung betrifft einen Trockner für technische Gegenstände, insbesondere für lackierte Kraftfahrzeugkarossieren, umfassend zumindest eine Kabine für die technischen Gegenstände und für Trocknungswerkzeuge, wobei die Kabine aus Wandungen ausgebildet ist, die jeweils einen Abstand zu von außen an die Kabine angenäherten und von Aufstellfüßen der Kabine verschiedenen Bauelementen aufweisen.

Voneinander verschiedene technische Gegenstände sind während ihrer Herstellung oder nach ihrer Herstellung zu trocknen. Beispielsweise sind lackierte technische Gegenstände, wie lackierte Kraftfahrzeugkarosserien, zu trocknen, um eine beschleunigte Aushärtung des aufgetragenen Lacks während der Fertigung der technischen Gegenstände zu erreichen.

Entsprechende Trockner sind im Stand der Technik bekannt. Sie weisen regelmäßig eine Kabine auf, in welche die technischen Gegenstände eingebracht werden. Vorhandene Trocknungswerkzeuge bzw. -anlagen sind im Wesentlichen innerhalb der Kabine angeordnet, sie führen beispielsweise erwärmte Luft an die technischen Gegenstände heran. Diese Trockner mit thermisch isolierten Kabinen sind aus der US 5,868,562 und aus der DE 4019741 A1 bekannt.

Aufgrund der Zuführung der erwärmten Luft ist im Inneren des Trockners eine hohe Temperatur gegeben. Um diese hohe Temperatur herzustellen und aufrecht zu erhalten, ist fortwährend Wärmeenergie in die Kabine zuzuführen, auch um auftretende Wärmeverluste beispielsweise durch Strahlungswärme auszugleichen. Das Erzeugen der entsprechenden Energie ist aufgrund der steigenden Energiepreise teuer.

Der Erfindung liegt die Aufgabe zugrunde, einen Trockner der eingangs genannten Gattung aufzuzeigen, der eingebrachte Wärme länger in der Kabine halten kann und bei dem insbesondere Strahlungsverluste verhindert sind.

Diese Aufgabe ist erfindungsgemäß dadurch gelöst, dass an der Außenseite der als Boden der Kabine dienenden Wandung Aufstellfüße angeordnet sind, dass an den Aufstellfüßen zugeordneten Rahmenabschnitten des Tragrahmens Stellaufnahmen vorgesehen sind, wobei jede Stellaufnahme eine Schalenbauform hat und jede Stellaufnahme mit zumindest einer Isolierung ausgerüstet ist.

Bei dem erfindungsgemäßen Trockner weist die Kabine wie im Stand der Technik üblich Wandungen auf. Weiterhin weist die Kabine Aufstellfüße auf. Allein die Aufstellfüße haben eine Annäherung an von außen an die Kabine angenäherten Bauelemente. Mit den Aufstellfüßen kann die Kabine auf eine Unterlage aufgestellt werden. Die Wandungen der Kabine haben dann einen Abstand zu von außen angenäherten Bauelementen, so dass zwischen dieser Kabine und äußeren Bauelementen keine körperliche Verbindung besteht. Dadurch ist sichergestellt, dass es keine Wärmebrücken geben kann, über die Wärme aus dem Inneren der Kabine nach außen gelangen kann.

Die erfindungsgemäße Innenkabine ist somit eine in sich abgeschlossene und isolierte Einhausung, die sie ausbildenden Wandungen sind selbsttragend.

Nach der Erfindung sind an der Außenseite der als Boden der Kabine dienenden Wandung Aufstellfüße angeordnet. Über diese Aufstellfüße kann die Kabine auf eine Unterlage aufgestellt werden, wobei diese Unterlage nach der Erfindung durch Stellaufnahmen ausgebildet sein kann, die an den Aufstellfüßen zugeordneten Rahmenabschnitten des Tragrahmens vorgesehen sind. Der Tragrahmen stellt also an Rahmenabschnitten unterhalb der Kabine Stellaufnahmen für die Aufstellfüße bereit, dadurch wird der Tragrahmen mit der Kabine beschwert.

Nach der Erfindung ist noch vorgesehen, dass jede Stellaufnahme eine Schalenbauform hat. Eine Schalenbauform kann mit umlaufenden Rändern versehen sein, hierrein können die Aufstellfüße eingestellt werden. Zudem ist jede Stellaufnahme mit zumindest einer Isolierung ausgerüstet, so dass sichergestellt ist, dass Wärme aus dem Inneren der Kabine auch nicht über die Aufstellfüße abgeleitet wird.

Nach einer ersten Weiterbildung der Erfindung ist dabei vorgesehen, dass an den Stoßkanten einander benachbarter Wandungen der Kabine Dichtungselemente angeordnet sind. Insoweit ist sichergestellt, dass Wärme auch nicht über die Stoßkanten zweier Wandungen aus dem Inneren der Kabine austreten kann. Die Dichtungselemente umfassen beispielsweise abgekantete Bleche, welche in einen Spalt zwischen zwei einander benachbarter Wandungen der Kabine abschnittsweise vorstehen können.

Der auf diese Weise thermisch isolierten Kabine können von außen gleichwohl Bauelemente angenähert sein. Nach einer nächsten Weiterbildung ist dafür vorgesehen, dass von außen an die Kabine angenäherte Bauelemente zu einem Tragrahmen zusammengefasst sind, der die Kabine umgebende Rahmenabschnitte hat. Die thermisch isolierte Kabine weist eigene ihre Ausbildung sicherstellende Wandungen auf. Ein Tragrahmen ist daher nicht für die Ausbildung der Kabine notwendig, daher kann dieser Tragrahmen keinen Kontakt mit der Innenkabine haben, gleichwohl aber eine äußere Umrahmung für sie ausbilden. Die äußere Umrahmung wird mit Rahmenabschnitten ausgebildet, diese Rahmenabschnitte können Lasten aufnehmen, beispielsweise oberhalb der Kabine zu verlegende Leitungen für Medien oder Elektrizität.

Der Tragrahmen kann zumindest abschnittsweise mit Flächenelementen ausgefacht sein, um hier ein geschlossenes Äußeres auszubilden und die Kabine auf diese Weise vollständig einzuhausen.

Ein Ausführungsbeispiel der Erfindung, aus dem sich weitere erfinderische Merkmale ergeben, ist in der Zeichnung dargestellt. Es zeigen:
- Fig. 1:: eine Schnittansicht eines erfindungsgemäßen Trockners für Kraftfahrzeugkarosserien;
- Fig. 2:: eine maßstäblich vergrößerte Ansicht der Einzelheit II in Fig. 1;
- Fig. 3:: eine maßstäblich vergrößerte Ansicht der Einzelheit III in Fig. 1 und
- Fig. 4:: eine maßstäblich vergrößerte Ansicht der Einzelheit IV in Fig. 1

Der Trockner in Fig. 1 weist eine Kabine 1 mit quaderförmigem Querschnitt auf. Durch diese Kabine 1 wird die Karosserie 2 eines Kraftfahrzeuges geführt, dazu dienen entsprechende Führungseinrichtungen 3. Trocknungswerkzeuge 4 sind dem Führungsweg der Karosserie 2 durch die Kabine 1 zugeordnet.

Die Kabine 1 ist aus Wandungen 5, 5' ausgebildet. Die Wandungen 5, 5' sind selbsttragend, sie haben keine Annäherung an außerhalb der Kabine 1 angeordnete Bauelemente.

Diese Bauelemente sind durch einen Tragrahmen 6 ausgebildet. Der Tragrahmen 6 hat Rahmenabschnitte 7, 7'. Zwischen einem Rahmenabschnitt 7, 7' und der zugeordneten Wandung 5, 5' ist jeweils ein Luftspalt ausgebildet. Dieser Luftspalt wird nur im Bereich von Aufstellfüßen 8 der Kabine 1 unterbrochen, siehe Fig. 4.

Figur 2 und 3 zeigen Eckausbildungen der Kabine 1 sowie des Tragrahmens 6. Wandungen 5 und Rahmenabschnitte 7 stoßen nicht aneinander, es ist der um die Kabine 1 umlaufende Luftspalt gegeben. Dabei können sowohl die Wandungen 5 als auch die Rahmenabschnitte 7 mit Wärmeisolierungen ausgerüstet sein, die Rahmenabschnitte 7 können entsprechend isolierte Ausfachungen mit einer Außenhaut tragen. Figur 2 und 3 zeigen noch, dass an den Stoßkanten einander benachbarter Wandungen 5, 5' Dichtungselemente 12 angeordnet sind.

Fig. 4 zeigt die Aufstellfüße 8. Die Aufstellfüße 8 sind an der Wandung 5' der Kabine 1 angeordnet. Sie sind auf den Rahmenabschnitt 7' des Tragrahmens 6 aufgestellt, dafür sind Stellaufnahmen 10 vorgesehen. Die Stellaufnahmen 10 haben jeweils eine Schalenbauform, sie sind dabei an dem Rahmenabschnitt 7 befestigt. In die Stellaufnahmen 10 ist eine Isolierung 11 eingebracht.

## Patentansprüche

1. Trockner für technische Gegenstände, insbesondere für lackierte Kraftfahrzeugkarosserien, umfassend zumindest eine Kabine für die technischen Gegenstände und für Trocknungswerkzeuge, wobei die Kabine (1) aus Wandungen (5, 5') ausgebildet ist, die jeweils einen Abstand zu von außen an die Kabine (1) angenäherten und von Aufstellfüßen (8) der Kabine (1) verschiedenen Bauelementen aufweisen
**dadurch gekennzeichnet,**
**dass** an der Außenseite der als Boden der Kabine (1) dienenden Wandung (5') Aufstellfüße (8) angeordnet sind, dass an den Aufstellfüßen (8) zugeordneten Rahmenabschnitten (7') des Tragrahmens (6) Stellaufnahmen (10) vorgesehen sind, wobei jede Stellaufnahme (10) eine Schalenbauform hat und jede Stellaufnahme (10) mit zumindest einer Isolierung (11) ausgerüstet ist.

2. Trockner nach Anspruch 1, **dadurch gekennzeichnet, dass** an Stoßkanten einander benachbarter Wandungen (5, 5') der Kabine (1) Dichtungselemente (12) angeordnet sind.

3. Trockner nach Anspruch 2, **dadurch gekennzeichnet, dass** die Dichtungselemente (12) abgekantete Bleche umfassen.

4. Trockner nach einem der vorhergehenden Ansprüche, **dadurch gekennzeichnet, dass** von außen an die Kabine (1) angenäherte Bauelemente zu einem Tragrahmen (6) zusammengefasst sind, der die Kabine (1) umgebende Rahmenabschnitte (7, 7') hat.

5. Trockner nach Anspruch 4, **dadurch gekennzeichnet, dass** der Tragrahmen (6) zumindest abschnittsweise mit Flächenelementen ausgefacht ist.

## Claims

1. Drier for industrial articles in particular for painted motor vehicle bodies, comprising at least one cabin for the industrial articles and for drying tools wherein
the cabin (1) is formed of walls (5, 5') which are each at a distance from structural elements brought into the proximity of to the cabin (1) from outside and different from installation supports (8) of the cabin (1)
**characterised in that**
on the outer side of the wall (5') serving as the base of the cabin (1) installation supports (8) are arranged, **in that** on the frame sections (7') of the support frame (6) assigned to the installation supports (8) placement receptacles (10) are provided, wherein each placement receptacle (10) is of a shell form and each placement receptacle (10) is fitted with at least one insulation (11).

2. Drier according to claim 1 **characterised in that** on abutting edges of adjoining walls (5, 5') of the cabin (1) sealing elements (12) are arranged.

3. Drier according to claim 2 **characterised in that** the sealing elements (12) comprise folded metal sheets.

4. Drier according to any one of the preceding claims **characterised in that** structural elements brought into the proximity of the cabin (1) from outside are combined into a support frame (6) which has the frame sections (7, 7') surrounding the cabin (1).

5. Drier according to claim 4 **characterised in that** the support frame (6) is at least in parts infilled with surface elements.

## Revendications

1. Séchoir, destiné à des objets techniques, notamment des carrosseries mises en peinture de véhicules automobiles, comprenant au moins une cabine pour recevoir les objets techniques et des outils de séchage,
la cabine (1) étant constituée de parois (5, 5') qui présentent respectivement un écart par rapport à des éléments constitutifs rapprochés de la cabine (1) par l'extérieur et différents des pieds de montage (8) de la cabine (1),
**caractérisé en ce que**
sur la face extérieure de la paroi (5') qui fait office de sol de la cabine (1) sont placés des pieds de montage (8), **en ce que** sur des segments de châssis (7') du châssis porteur (6) associés aux pieds de montage (8) sont prévus des logements de montage (10), chaque logement de montage (10) ayant une structure en coque et chaque logement de montage (10) étant équipé d'au moins une isolation (11).

2. Séchoir selon la revendication 1, **caractérisé en ce que** sur des arêtes d'aboutement de parois (5, 5') mutuellement voisines de la cabine (1) sont placés des éléments d'étanchéité (12).

3. Séchoir selon la revendication 2, **caractérisé en ce que** les éléments d'étanchéité (12) comportent des tôles repliées.

4. Séchoir selon l'une quelconque des revendications précédentes, **caractérisé en ce que** des éléments constitutifs rapprochés de la cabine (1) par l'extérieur sont réunis en un châssis porteur (6) qui dispose de segments de châssis (7, 7') entourant la cabine (1).

5. Séchoir selon la revendication 4, **caractérisé en ce que** le châssis porteur (6) est garni au moins par segments avec des éléments plans.
